# EUROPÄISCHE PATENTSCHRIFT

(11) **EP 0 425 847 B1**
(45) Veröffentlichungstag und Bekanntmachung des Hinweises auf die Patenterteilung: **23.11.1994**
(21) Anmeldenummer: 90119291.4
(22) Anmeldetag: 08.10.1990
(51) Int. Cl.: F24B 1/19, F24B 1/188

(54) **Luftzuführeinrichtung für einen Feuerraum**
Air supply device for a fire-box
Dispositif d'alimentation en air pour un foyer

(30) Priorität: 30.10.1989 CH 3915/89
(43) Veröffentlichungstag der Anmeldung: 08.05.1991
(73) Patentinhaber: Burger, Hans, CH-3076 Worb (CH); Grimm, Dieter, CH-3612 Steffisburg (CH)
(72) Erfinder: Burger, Hans, CH-3076 Worb (CH); Grimm, Dieter, CH-3612 Steffisburg (CH)
(74) Vertreter: Keller, René, Dr.

(56) Entgegenhaltungen:
- FR-A- 1 234 031
- GB-A- 677 553
- GB-A- 775 667
- GB-A- 838 251

## Beschreibung

Die Erfindung betrifft eine Luftzuführvorrichtung gemäß dem Oberbegriff des Patentanspruchs 1 und ein Verfahren gemäß dem Oberbegriff des Patentanspruchs 8.

Ein teilweise offener Feuerraum einer Feuerstelle (Cheminée) wie auch ein bis auf die Luftzufuhr geschlossener Feuerraum (Ofen) findet in Wohnanlagen Verwendung und soll zu einer gemütlichen Wohnatmosphäre, insbesondere an kalten und feuchten Tagen, beitragen. Zum einwandfreien Betrieb eines offenen Feuerraums in einer Wohnanlage werden pro Stunde etwa 300 bis 500 m³ Raumluft benötigt. Die Luftzufuhr erfolgt u. a. durch Fenster- und Türritzen. Da hierbei oftmals die Luftzufuhr nicht ausreichend ist, kann Rauch in den Wohnraum eindringen.

Bei einer bekannten verbesserten Ausführung wird die benötigte Luft durch ein teilweise offenstehendes Kellerfenster und eine Bodenöffnung in unmittelbarer Nähe des Feuerraums zugeführt. Hierdurch kühlt der Keller aus; das Fenster muß vergittert werden, damit keine Tiere (Mäuse, Ratten, Marder, Katzen) in den Keller eindringen.

Bei einer anderen bekannten Ausführungsart befindet sich der Kamin des Feuerraums in unmittelbarer Nähe einer Gebäudeaußenwand, in der sich eine Öffnung befindet. Durch diese Öffnung wird Luft aufgrund der heißen durch den Kamin den Raum verlassenden Rauchgase angesaugt. Die angesaugte Luft wird zur Erwärmung oftmals durch einen Wärmetauscher, der durch die heißen Rauchgasen oder durch die Strahlungswärme des Feuerguts erwärmt wird, geleitet. Diese bekannte Luftzuführeinrichtung arbeitet in Hinblick auf die zugeführte Luftmenge und deren Erwärmung zufriedenstellend; jedoch ist der Aufstellungsort des offenen Feuerraums an die Nähe einer Gebäudeaußenwand gebunden.

Aus der GB-A 677 553 ist eine Feuerstelle mit einem Feuerraum in einem Gebäude bekannt. Die Frischluft für den Feuerraum wird mit einer Luftzuführeinrichtung von der Außenwand des Gebäudes über ein Rohr zum Feuerraum zugeführt. Die Lufteintrittsöffnung der Luftzuführeinrichtung ersteckt sich annähernd über deren gesamte Breite. Die Seitenwände der Luftzuführeinrichtungs verjüngen sich leicht konisch zu der der Lufteintrittsöffnung gegenüberliegenden Seite.

Die GB-A 838 251 beschreibt eine analoge Feuerstelle.

Der Erfindung liegt die Aufgabe zugrunde, eine in einfacher Weise montierbare Luftzuführeinrichtung der eingangs genannten Art zu schaffen, welche es ermöglicht, den Feuerraum in jedem beliebigen Stockwerk eines Gebäudes distanziert von den Gebäudeaußenwänden anzuordnen und eine ausreichende Luftzufuhr für den Verbrennungsvorgang im Feuerraum sicherzustellen.

Die Lösung der Aufgabe hinsichtlich der Luftzuführvorrichtung ist Gegenstand des Patentanspruchs 1 und hinsichtlich des Verfahrens zur Herstellung einer Luftzuführung Gegenstand des Patentanspruchs 8.

In den patentansprüchen 2 bis 7 sind bevorzugte Ausführungsarten der Luftzuführvorrichtung und in den Patentansprüchen 9 und 10 bevorzugte Ausführungsarten des Verfahrens beschrieben.

Im folgenden wird ein Beispiel der erfindungsgemäßen Luftzuführvorrichtung und eines erfindungsgemäßen Verfahrens zur Herstellung der Luftzuführung anhand von Zeichnungen näher erläutert. Es zeigen:
- Fig. 1: eine schematische Darstellung einer Luftzuführvorrichtung in einer zu erstellenden Gebäudedecke und -außenwand,
- Fig. 2: einen Schnitt durch die Luftzuführeinrichtung mit Feuerstelle bei erstellter Gebäudedecke und -auβenwand
- Fig. 3: eine Draufsicht auf dem Frischluftansaugkasten der Luftzuführeinrichtung,
- Fig. 4: eine Ansicht der Lufteintrittsöffnung des Frischluftansaugkastens in Blickrichtung IV in Figur 3,
- Fig. 5: eine Draufsicht auf den Verteilerkasten der Luftzuführeinrichtung, und
- Fig. 6: eine Ansicht der Rohranschlußstutzen des Verteilerkastens in Blickrichtung VI in Figur 5.

Die in **Figur 1** dargestellte Luftzuführeinrichtung für die Zufuhr von Luft zu einer in **Figur 2** schematisch dargestellten teilweise offenen Feuerstelle **1** mit einem Feuerraum **2** hat einen Frischluftansaugkasten **3**, der mit vier flexiblen Rohren **5a** bis **5d** mit einem Verteilerkasten **7** verbunden ist. Der Verteilerkasten **7** und die flexiblen Rohre **5a** bis **5d** liegen innerhalb einer (nicht dargestellten) Verschalung über den Armierungseisen **9** einer zu erstellenden Gebäudedecke **11**. Der Verteilerkasten **7** ist an vier Laschen **13** über je einem Distanzhalter **15** mit Nägeln **17** gegen Verschieben an der Verschalung befestigt.

Der Frischluftansaugkasten **3** liegt annähernd in gleicher horlzontaler Lage zum Verteilerkasten **7** in der Gebäudeaußenwand **19** und ist ebenfalls über vier Distanzhalter **15** mit Nägeln befestigt. Er besteht aus einem Grundkasten **23**, in dem ein Tubus **25** verschiebbar steckt. Der Grundkasten **23** ist ein quaderförmiger, an einer Seite offener, mit einem Rand **24** versehener Kasten, dessen beide der offenen Seite abgewandten Ecken **27a** und **27b** unter annähernd 45° abgeschrägt sind und je einen Rohranschlußstutzen **29a** und **29b** tragen. Weitere zwei Rohranschlußstutzen **29c** und **29d** befinden sich an der der offenen Seite abgewandten Seite. Die Grundplatte des Grundkasten **23** ist annähernd quadratisch und bildet unterhalb der abgeschrägten Ecken **27a** und **27b** zwei mit Löchern versehene Laschen **31a** und **31b**, welche zur oben erwähnten Befestigung des Grundkastens **23** während der Herstellung der Gebäudedecke **11** und der Gebäudeaußenwand **19** dienen. Von der offenen Seite verlaufen die Seiten **33a** und **33b** leicht konisch zur rückwärtigen Seite, um, wie unten dargelegt, ein eingebrachtes Stützmittel leicht wieder herausziehen zu können.

Der Tubus **25** ist als viereckiges Rohr derart gestaltet, daß er innerhalb des Grundkasten **23** verschiebbar ist. Der Tubus **25** überragt den Grundkörper **23** um eine Strecke **d**. Die Strecke **d** entspricht der Summe einer minimalen Dicke einer auf der Gebäudeaußenwand **19** aufzubringenden Gebäudeisolation **52** und einer hierauf aufzubringenden Verputzes **53**. Wird eine dickere Gebäudeisolation **35** oder ein dickerer Verputz **36** angebracht, kann der Tubus **25** entsprechend aus dem Grundkasten **23** herausgezogen werden. Die dem Grundkasten **23** abgewandte Öffnung **38** dient als Lufteintrittsöffnung und ist mit einem Rand **40** umgeben. Der Tubus **25** kann bis zum Anschlag seines Randes **40** an den Rand **24** des Grundkastens **23** in diesen hineingeschoben werden.

Der Verteilerkasten **7** ist ein quaderförmiger Kasten mit annähernd unter 45° abgeschrägten Ecken **37a** bis **37d** und zwei Luftaustrittsöffnungen **39a** und **39b** an seiner Oberseite. Die Grundplatte des Verteilerkastens **7** ist annähernd quadratisch und bildet unterhalb der abgeschrägten Ecken **37a** bis **37d** die vier mit Löchern versehene Laschen **13**, welche zur oben erwähnten Befestigung des Verteilerkastens **7** während der Herstellung der Gebäudedecke **11** dienen. An einer der Breitseiten befinden sich zwei Rohranschlußstutzen **41a** und **41b** und an den benachbarten abgeschrägten Ecken **37c** und **37d** je ein weiterer Rohranschlußstutzen **41c** und **41d**.

Die Luftaustrittsöffnungen **39a** und **39b** sind über zwei Rohre **43a** und **43b** mit einem in **Figur 2** dargestellten Wärmetauscher **45** verbunden. Der Wärmetauscher **45** ist um einen Kamin **47**, durch den die Rauchgase eines nach drei Seiten offenen Feuerraums **2** abziehen und oberhalb des Feuerraums **2**, angeordnet. Die vierte Seite der Feuerraums **2** bildet eine mit (nicht dargestellten) Schamottekacheln verkleidete Gebäudeinnenwand **50**, an welcher der Kamin **47** zum (nicht dargestellten) Dach empor geführt wird. Der Wärmetauscher **45** hat nach jeder der drei offenen Raumseiten je eine Auströmöffnung **51a** bis **51c** (**51a** nicht dargestellt), durch die im Wärmetauscher **45** erwärmte Luft ausströmen kann.

Die Montage der Luftzuführeinrichtung für die Feuerstelle **1** erfolgt bei der Erstellung des Gebäudes während der Herstellung der Gebäudedecke **11**. Hierzu wird eine (nicht dargestellte) Verschalung aufgebaut, die den Beton der Gebäudedecke **11** bis zu seiner eigenen Tragfähigkeit trägt. In die Verschalung wird ein Gitter aus Armierungseisen **9** verlegt und anschließend der Verteilerkasten **7** mit oben liegenden Luftaustrittsöffnungen **39a** und **39b** am Ort der zu erstellenden Feuerstelle **1**, wie bereits oben erwähnt, an seinen vier Laschen **13** auf Distanzhaltern **15** an der Verschalung mit den Nägeln **17** gegen Verschieben gesichert. Der Tubus **25** des Frischluftansaugkasten **3** wird vollständig in den Grundkasten **23** eingeschoben und der Innenhohlraum des Frischluftansaugkastens **3** mit (nicht dargestelltem) Schaumstoff ausgeschäumt oder ein (nicht dargestellter) Schaumstoffblock (-quader) als Stützmittel eingeführt. Der Schaumstoff soll beim späteren Hochziehen der Gebäudeaußenwand **19** ein Zusammendrücken des Frischluftansaugkastens **3** verhindern. Die Lufteintrittsöffnung **38** des Frischluftansaugkastens **3** und die Luftaustrittsöffnungen **39a** und **39b** des Verteilerkastens **7** werden (z. B. mit Kunststoffdeckeln) verschlossen, damit bei der Herstellung der Gebäudedecke **11** und der Gebäudeaußenwand **19** kein Beton oder Schmutz eindringen kann. Je ein Rohr **5a** bis **5d** wird auf die Rohranschlußstutzen **41a** bis **41d** des Verteilerkastens **7** im Klemmsitz geschoben, in der Verschalung verlegt, auf die richtige Länge abgeschnitten und auf die Rohranschlußstutzen **29a** bis **29d** des Frischluftansaugkastens **3** im Klemmsitz geschoben. Die Gebäudedecke **11** kann nun betoniert und anschließend die Gebäudeaußenwand **19** hochgezogen werden.

Hat die Gebäudedecke **11** abgebunden, kann die Feuerstelle **1** mit dem Innenausbau des betreffenden Raumes erstellt werden und der Wärmetauscher **45**, wie bereits oben erläutert mit den Luftaustrittsöffnungen **39a** und **39b** des Verteilerkastens **7** verbunden werden.

Nach den Erstellen der Gebäudeaußenwand **19** wird der Schaumstoff aus dem Frischluftansaugkasten **3** durch die Lufteintrittsöffnung **38** entfernt. Das Herausziehen ist ohne jegliche Probleme möglich, da sich, wie oben erläutert, die Breite des Frischluftansaugkastens **3** zur Lufteintrittsöffnung **38** hin leicht vergrößert. Anschließend wird auf der Außenseite der Gebäudeaußenwand **19** eine Gebäudeisolation **52** und ein Verputz **53** aufgebracht. Der Tubus **25** wird aus dem Grundkasten **23** des Frischluftansaugkastens **3** so weit herausgezogen bis dessen Rand **40** auf der Außenseite des Verputzes **53** aufliegt. Der Rand **40** hat zwei Löcher **54**, welche zur Befestigung des Tubus **25** mit Schrauben oder Nägeln im Verputz **53** bzw. in der Gebäudeisolation **52** dienen.

Aufgrund der beim Betrieb der Feuerstelle **1** aufsteigenden, am Wärmetauscher **45** vorbeistreichenden und durch den Kamin **47** abziehenden heißen Rauchgase wird durch die Lufteintrittsöffnung **38** kalte Außenluft angesogen. Die kalte Außenluft durchströmt den Frischluftansaugkasten **3**, die Rohre **5a** bis **5d**, den Verteilerkasten **7**, die Rohre **43a** und **43b**, den Wärmetauscher **45** und gelangt von diesem erwärmt in den die Feuerstelle **1** beinhaltenden Wohnraum.

Bei starker Erwärmung des Wärmetauschers **45** durch die Rauchgase wird die durch ihn streichende Luft ebenfalls stark erwärmt und kann hierdurch einen muffigen "Brandgeruch", der im Wohnraum unerwünscht ist, erhalten. Dieser "Brandgeruch" läßt sich vermeiden, wenn die Luft schnell durch den Wärmetauscher **45** geführt wird, wobei sie sich weniger stark erwärmt. Damit der Luftstrom schneller durch den Wärmetauscher **45** treibbar ist, werden in den Tubus **25** des Frischluftansaugkastens **3**, wie in **Figur 4** dargestellt, ein Querstromgebläse **55** eingesetzt.

Da der Tubus **25** nur mit zwei Schrauben befestigt ist und ansonsten frei im Grundkasten **23** verschiebbar ist, kann er zur Wartung oder zum Ersatz des Querstromgebläses **55** problemlos und schnell ausgebaut werden.

Anstatt die gesamte Frischluft über die Rohre **43a** und **43b** zur Erwärmung in den Wärmetauscher **45** zu leiten, kann nur das Rohr **43a** zum Wärmetauscher **45** geführt werden und das andere Rohr zu einem (nicht dargestellten) Rost unterhalb des Feuerguts, um dieses direkt mit Frischluft zu versorgen.

Anstatt einen teilweise offenen Feueraum **2** zu verwenden, kann auch ein geschlossener Feuerraum verwendet werden. Auch kann der Verteilerkasten **7** analog zum Frischluftkasten **3** mit einem (nicht dargestellten) Schaumstoffblock, der später wieder durch eine der Luftaustrittsöffnungen **39a** nzw. **39b** entnommen wird, während des Betonierens abgestützt werden.

Da die Luftzuführeinrichtung aus einem vorgefertigten Verteilerkasten **7** und einem vorgefertigen Frischluftansaugkasten **3** besteht, welche nur noch mit flexiblen Rohren **5a** bis **5d**, welche sich auf der Baustelle leicht mit einer Blechschere oder einer Säge auf die gewünschte Länge zurichten lassen, ist eine äußert einfache und rasche, modulare Montage gewährleistet. Durch den ausziehbaren Tubus **25** läßt sich der Frischluftansaugkasten **3** immer bündig mit der Gebäudeaußenseite verlegen; es können bei späteren Gebäuderevisionsarbeiten zusätzliche Isolationen oder Wetterschutzplatten problemlos angebracht werden. Da mehrere Rohre, bevorzugt vier Rohre **5a** bis **5d**, als Verbindung zwischen dem Frischluftansaugkasten **3** und dem Verteilerkasten **7** verwendet werden, kann eine große Luftmenge mit einem geringen Strömungswiderstand ohne nennenswerte statische Schwächung der Gebäudedecke **11** transportiert werden. Aufgrund des insgesamt großen Strömungsquerschnitts ist die Luftgeschwindigkeit klein, wodurch keine störenden Geräusche auftreten.

## Patentansprüche

1. Luftzuführeinrichtung für die Zufuhr von Luft zu einer Feuerstelle **(1)** in einem Gebäude innerhalb der Gebäudedecke
mit einem in der Gebäudeaußenwand anzuordnenden Frischluftansaugkasten **(3)** mit mindestens einer Lufteintrittsöffnung **(38)**, **gekennzeichnet durch**
einen, während der Gebäudedeckenerstellung in der zu erstellenden Gebäudedecke am Ort der zukünftigen Feuerstelle anzuordnenden Verteilerkasten **(7)** mit mehreren ersten Rohranschlußstutzen **(41a, 41b, 41c, 41d)** und mindestens einer Luftaustrittsöffnung **(39a, 39b)** für die Feuerstelle,
mehrere am Frischluftansaugkasten **(3)** angeordnete zweite Rohranschlußstutzen **(29a, 29b, 29c, 29d)**, welche
mittels mehreren Rohren **(5a, 5b, 5c, 5d)** mit den ersten Rohranschlußstutzen **(** **29a, 29b, 29c, 29d)** innerhalb der zu erstellenden Decke **(11)** verbunden sind.

2. Luftzuführeinrichtung nach Anspruch 1, **gekennzeichnet durch**
einen mit der bzw. den Luftaustrittsöffnungen **(39a, 39b)** des Verteilerkastens **(7)** verbindbaren, in unmittelbarer Nähe des Feuerraums **(2)** der Feuerstelle **(1)** anbringbaren Wärmetauscher **(45)**, in dem ein Teil der Wärmemenge der vom Feuerraum **(2)** aufsteigenden Rauchgase und/oder der Strahlungswärme des brennenden Feuerguts an die über den Verteilerkasten **(7)** heranführbare Frischluft abgebbar ist.

3. Luftzuführeinrichtung nach Anspruch 1 oder 2, **dadurch gekennzeichnet**, daß
die Rohre **(5a, 5b, 5c, 5d)** flexibel sind.

4. Luftzuführeinrichtung nach einem der Ansprüche 1 bis 3, **dadurch gekennzeichnet**, daß
die zweiten Rohranschlußstutzen **(29a, 29b, 29c, 29d)** und
die Lufteintrittsöffnung bzw. -öffnungen **(38)** des Frischluftkastens **(3)** in einander gegenüberliegenden Seitenwänden angeordnet sind.

5. Luftzuführeinrichtung nach einem der Ansprüche 1 bis 4, **dadurch gekennzeichnet**, daß
der Frischluftansaugkasten **(3)** einen Grundkasten **(23)** mit den zweiten Rohranschlußstutzen **(29a, 29b, 29c, 29d)** und
einen die Lufteintrittsöffnung **(38)** aufweisenden, aus dem Grundkasten **(23)** teleskopartig herausziehbaren Tubus **(25)** zum Anpassen der Kastentiefe an die Wandstärke der zu erstellenden Gebäudeaußenwand **(19)** aufweist.

6. Luftzuführeinrichtung nach einem der Ansprüche 1 bis 5, **dadurch gekennzeichnet**, daß
die Seitenwände **(33a, 33b)** des Frischluftansaugkastens **(3)** zur der Lufteintrittsöffnung **(38)** gegenüberliegenden Seite wenigstens teilweise leicht konisch verlaufen, damit ein vor dem Errichten der Gebäudeaußenwand **(19)** in den Innenraum des Frischluftansaugkastens **(3)** eingebrachtes Stützmittel zur Verhinderung des Eindrückens der Seitenwände wieder entfernbar ist.

7. Luftzuführeinrichtung nach einem der Ansprüche 1 bis 6, **dadurch gekennzeichnet**, daß
die ersten Rohranschlußstutzen **(41a, 41b, 41c, 41d)** des Verteilerkastens **(7)** in einer zweiten, zur ersten annähernd senkrecht verlaufenden, die Luftaustrittsöffnung **(39a, 39b)** aufweisenden Seitenwand angeordnet sind.

8. Verfahren zur Herstellung einer Luftzuführung für eine Feuerstelle in einem Gebäude mit einer Luftzuführeinrichtung nach einem der Ansprüche 1 bis 7, **dadurch gekennzeichnet**, daß
während der Gebäudeerstellung
ein Verteilerkasten **(7)** am Ort einer zu erstellenden Feuerstelle **(1)** mit oben liegender Luftaustrittsöffnung bzw. -öffnungen **(39a, 39b)** und mehreren seitlichen ersten Rohranschlußstutzen **(41a, 41b, 41c, 41d)** in der Verschalung einer zu erstellenden Gebäudedecke **(11)** verlegt wird,
ein Frischluftansaugkasten **(3)** mit einer Lufteintrittsöffnung **(38)** und mehreren zweiten Rohranschluß **(29a, 29b, 29c, 29d)** derart am Ort in einer zu erstellenden Gebäudeaußenwand **(19)** angeordnet wird,
daß seine Lufteintrittsöffnung **(38)** zur Gebäudeaußenseite und die zweiten Rohranschlußstutzen **(29a, 29b, 29c, 29d)** zur Gebäudeinnenseite zeigen und
durch mehrere Rohre **(5a, 5b, 5c, 5d)** die ersten **(41a, 41b, 41c, 41d)** und die zweiten **(29a, 29b, 29c, 29d)** Rohranschlußstutzen innerhalb der zu erstellenden Decke **(11)** verbunden werden.

9. Verfahren nach Anspruch 8, **dadurch gekennzeichnet**, daß
die Luftaustrittsöffnungen **(39a, 39b)** des Verteilerkastens **(7)** und/oder die Lufteintrittsöffnung **(38)** des Frischluftansaugkastens **(3)** verschlossen und/oder dessen bzw. deren Innenräume, bevorzugt mit Schaumstoff, mindestens teilweise gefüllt werden,
damit bei der Erstellung der den Verteilerkasten **(7)** bzw. den Frischluftansaugkasten **(3)** wenigstens teilweise umschließenden Gebäudewandbereiche kein Beton und/oder Schmutz in dessen bzw. deren **(3, 7)** Innenraum eindringen kann und
der bzw. die Kästen **(3, 7)** durch das während der Erstellung auf ihm bzw. ihnen lastende Gewicht nicht verformt werden kann bzw. können.

10. Verfahren nach Anspruch 8, **dadurch gekennzeichnet**, daß
Beton in die Deckenverschalung eingefüllt wird,
die Gebäudeaußenseiten errichtet werden,
auf der abgebundenen Gebäudedecke **(11)** über dem Verteilerkasten **(7)** eine Feuerstelle installiert wird, in der Feuerstelle ein Wärmetauscher mit wenigstens einem Lufteintritt und einem -austritt **(51)** derart installiert wird, daß
er von den Rauchgasen des Feuerraums **(2)** der Feuerstelle **(1)** beströmbar und/oder durch die Strahlungswärme des im Feuerraums **(2)** verbrennbaren Feuerguts erhitzbar ist,
der bzw. die Luftaustritte **(51)** mit dem umgebenden Raum der Feuerstelle **(1)** kommunizieren und
der bzw. die Eintritte mit der bzw. den Luftaustrittsöffnungen **(39a, 39b)** des Verteilerkastens **(7)** verbunden werden, damit über die Lufteintrittsöffnung **(38)** des Frischluftansaugkastens **(7)** ansaugbare Luft im Wärmetauscher **(45)** erwärmbar und an die Umgebung abgebbar ist.

## Claims

1. An air delivery device for supplying air to a fireplace (1) in a building within the building's roof
with a fresh air induction box (3) set in the outer wall of the building with at least one air intake opening (38), characterised by
a distributor box (7) to be installed in the roof of the building during construction of the roof of the building at the location at which the future fire place will be, having several first pipe joint mountings (41a, 41b, 41c, 41d) and at least one air exhaust opening (39a, 39b) for the fire place,
several second pipe joint mountings (29a, 29b, 29c, 29d) arranged on the fresh air induction box (3),
these pipes being connected to the first pipe joint mountings (29a, 29b, 29c, 29d) by means of several pipes (5a, 5b, 5c, 5d) within the roof to be built.

2. Air delivery device in accordance with claim 1, characterised by
a heat exchanger (45) that may be connected to the air exhaust opening or openings (39a, 39b) of the distributor box (7) in the immediate vicinity of the fire room (2) of the fire place (1), in which a proportion of the heat from the smoke gases and/or the heat radiated from the burning fuel rising from the fire room (2) may be delivered to the fresh air being introduced via the distributor box (7).

3. Air delivery device in accordance with claim 1 or 2, characterised in that
the pipes (5a, 5b, 5c, 5d) are flexible.

4. Air delivery device in accordance with one of claims 1 to 3, characterised in that
the second pipe joint mountings (29a, 29b, 29c, 29d) and
the air intake opening or openings (38) of the fresh air box (3) are arranged in side walls positioned opposite each other.

5. Air delivery device in accordance with one of claims 1 to 4, characterised in that
the fresh air induction box (3) has a base box (23) with the second pipe joint mountings (29a, 29b, 20c, 29d) and
a tube (25) on the air intake opening (38) that may be telescopically extended from the base box (23) so that the depth of the box may be adapted to the thickness of the outer wall of the building (19) to be constructed.

6. Air delivery device in accordance with one of claims 1 to 5, characterised in that
the side walls (33a, 33b) of the fresh air induction box (3) run at least partially slightly conically to the air intake opening (38), so that a support means placed in the inner chamber of the fresh air induction box (3) to prevent the side walls from falling in may be removed again.

7. Air delivery device in accordance with one of claims 1 to 6, characterised in that
the first pipe joint mountings (41, 41b, 41c, 41d) of the distributor box (7) are arranged in a second side wall of the air intake opening (39a, 39b) running approximately vertically to the first side wall.

8. A method for manufacturing an air delivery system for a fireplace in a building with an air delivery device in accordance with one of claims 1 to 7, characterised in that
during construction of the building,
at the point where a fireplace (1) is to be built, a distributor box (7) having an air exhaust opening or openings (39a, 39b) lying above it and having several lateral first pipe joint mountings (41a, 41b, 41c, 41d) is set in the wooden structure of the roof of a building (11) to be constructed
a fresh air induction box (3) with an air intake opening (38) and several second pipe joint mountings (29a, 29b, 29c, 29d) are arranged in a position at which an outer wall of the building (19) is to be constructed in such a way that
the first (41a, 41b, 41c, 41d) and the second (29a, 29b, 29c, 29d) pipe joint mountings are connected by means of several pipes (5a, 5b, 5c, 5d) within the roof (11) to be constructed.

9. A method in accordance with claim 8, characterised in that the air intake openings (39a, 39b) of the distributor box (7) and/or the air intake opening (38) of the fresh air induction box (3) are sealed and/or their inner chambers are at least partially filled, preferably with foam material,
so that when those sections of the building wall at least partially enclosing the distributor box (7) or the fresh air induction box (3) are under construction, no concrete and/or dirt is able to get into their inner chambers (3, 7) and
the box or boxes (3, 7) cannot or shall not be distorted by the weight placed on it or them during construction.

10. A method in accordance with claim 8, characterised in that
concrete is used to fill the roof structure,
the outer walls of the building are erected,
a fire place is installed above the distributor box (7) on the cemented building roof (11),
a heat exchanger with at least one air intake and one air exhaust port (51) is installed in the fire place in such a way that
it may be heated by the flows of smoke gases from the fire room (2) of the fire place (1) and/or by the heat radiated from the fuel burned in the fire room (2),
the air exhaust or exhausts (51) communicate with the space surrounding the fire place (1) and
the intake or intakes are connected to the air exhaust or exhausts (39a, 39b) of the distributor box (7) so that air may be drawn via the air intake opening (38) of the fresh air induction box (3), warmed in the heat exchanger and delivered to the surrounding area.

## Revendications

1. Dispositif d'amenage d'air destiné à amener de l'air à un foyer (1) situé dans un bâtiment à l'intérieur du plafond du bâtiment
et comportant un caisson d'aspiration d'air frais (3) disposé dans le mur extérieur du bâtiment et présentant au moins une ouverture d'entrée d'air (38), caractérisé par un caisson de répartition (7) qui est disposé, pendant la construction du plafond du bâtiment, dans le plafond en cours de contruction à l'emplacement du futur foyer et qui comporte plusieurs premiers embouts de raccordement de conduits (41a, 41b, 41c, 41d) et au moins une ouverture de sortie d'air (39a, 39b) pour le foyer,
plusieurs seconds embouts de raccordement de conduits (29a, 29b, 29c, 29d) qui sont disposés sur le caisson d'aspiration d'air frais (3) et qui,
au moyen de plusieurs conduits (5a, 5b, 5c, 5d), sont raccordés aux premiers embouts de raccordement (29a, 29b, 29c, 29d) à l'intérieur du plafond (11) en construction.

2. Dispositif d'amenage d'air selon la revendication 1, caractérisé par
un échangeur de chaleur (45) pouvant être amené à proximité immédiate de la zone de chauffe (2) du foyer (1) et être relié à la ou aux ouverture(s) de sortie d'air (39a, 39b) du caisson de répartition (7), échangeur dans lequel une partie de la quantité de chaleur des gaz de combustion remontant de la zone de chauffe (2) et/ou de la chaleur de rayonnement du matériau en combustion peut être cédée à l'air frais pouvant être amené par l'intermédiaire du caisson de répartition (7).

3. Dispositif d'amenage d'air selon la revendication 1 ou caractérisé en ce que
les conduits (5a, 5b, 5c, 5d) sont flexibles.

4. Dispositif d'amenage d'air selon l'une quelconque des revendications 1 à 3, caractérisé en ce que les seconds embouts de raccordement (29a, 29b, 29c, 29d) et l'ouverture ou les ouvertures (38) d'entrée d'air du caisson d'air frais (3) sont disposées dans des parois latérales se faisant mutuellement face.

5. Dispositif d'amenage d'air selon l'une quelconque des revendications 1 à 4, caractérisé en ce que
le caisson d'aspiration d'air frais (3) présente un caisson de base (23) muni des seconds embouts de raccordement (29a, 29b, 29c, 29d) et
un tube (25) présentant l'ouverture d'entrée d'air (38) et susceptible d'être extrait de façon télescopique du caisson de base (23), tube qui est destiné à ajuster la profondeur du caisson à l'épaisseur de la paroi extérieurs (29) du bâtiment en construction.

6. Dispositif d'amenage d'air selon l'une quelconque des revendications 1 à 5, caractérisé en ce que
les parois latérales (33a, 33b) du caisson d'aspiration d'air frais (3) s'étendent en partie au moins de façon légèrement conique en direction du côté situé de l'ouverture d'entrée d'air (38), ce grâce à quoi un moyen d'appui, introduit avant l'érection de la paroi extérieure du bâtiment (19) dans l'espace intérieur du caisson d'aspiration d'air frais (3) et destiné à empêcher l'écrasement des parois latérales peut à nouverau être enlevé.

7. Dispositif d'amenage d'air selon l'une quelconque des revendications 1 à 6 caractérisé en ce que
les premiers embouts de raccordement (41a, 41b, 41c, 41d) du caisson de répartition (7) sont disposés dans une seconde paroi latérale s'étendant pratiquement perpendiculairement à la première et présentant les ouvertures de sortie d'air (39a, 39b).

8. Procédé de fabrication d'une amenée d'air pour un foyer dans un bâtiment comportant un dispositif d'amenage d'air selon l'une quelconque des revendications 1 à 7, caractérisé en ce que,
lors de la construction du bâtiment,
un caisson de répartition (7) présentant une ouverture ou des ouvertures de sortie d'air (39a, 39b) situées en partie supérieure et plusieurs premiers embouts de raccordement de conduits (41a, 41b, 41c, 41d) est installé à l'emplacement d'un foyer (1) à construire, dans la cloison d'un plafond (11) de bâtiment en construction,
un caisson d'aspiration d'air frais (3) avec une ouverture d'entrée d'air (38) et plusieurs seconds embouts de raccordement de conduits (29a, 29b, 29c, 29d) est installé dans une paroi extérieure (19) du bâtiment en contruction de telle sorte
que son ouverture d'entrée d'air (38) soit dirigée vers la paroi extérieure du bâtiment et que les seconds embouts de raccordement (29a, 29b, 29c, 29d) soient dirigés vers la paroi intérieure du bâtiment et,
au moyen de plusieurs conduits (5a, 5b, 5c, 5d), les premiers (41a, 41b, 41c, 41d) et les seconds (29a, 29b, 29c, 29d) embouts de raccordement sont reliés à l'intérieur du plafond (11) en construction.

9. Procédé selon la revendication 8, caractérisé en ce que
les ouvertures de sortie d'air (39a, 39b) du caisson de répartition (7) et/ou l'ouverture d'entrée d'air (38) du caisson d'aspiration d'air frais (3) sont fermés et/ou son ou leurs volumes intérieurs sont remplis au moins partiellement, avantageusement avec une mousse,
ce grâce à quoi, lors de la fabrication des zones des murs du bâtiment entourant au moins partiellement le caisson de répartition (7) ou le caisson d'aspiration d'air frais (3), du béton et/ou de la poussière ne peuvent pas pénétrer dans son ou leurs (3, 7) volumes intérieurs et le ou les caissons (3, 7) ne peut ou ne peuvent pas être déformés sous le poids le ou les chargeant lors de la construction.

10. Procédé selon la revendication 8, caractérisé en ce que
du béton est introduit dans la paroi du plafond,
les parois extérieures du bâtiment sont érigées,
sur le plafond (11) du bâtiment après sa prise, au-dessus du caisson de répartition (7) est installé un foyer,
dans le foyer est installé un échangeur de chaleur comportant au moins une entrée d'air et une sortie d'air (51) de telle sorte qu'il puisse être balayé par l'écoulement des gaz de combustion de la zone de chauffe (2) du foyer (1) et/ou qu'il puisse être chauffé par la chaleur de rayonnement du matériau de combustion dans la zone de chauffe (2), que le ou les sorties d'air (51) communique(nt) avec l'espace environnant du foyer (1) et
que la ou les entrées soi(en)t reliée(s) avec l'ouverture ou les ouvertures de sortie d'air (39a, 39b) du caisson de répartition (7), ce grâce à quoi l'air pouvant être aspiré dans l'échangeur de chaleur (45) par l'intermédiaire de l'ouverture d'entrée d'air (38) du caisson d'aspiration d'air frais (3) peut être réchauffé et être cédé à l'environnement.
